# FASCICULE DE BREVET EUROPEEN

(11) **EP 0 778 057 B1**
(45) Date de publication et mention de la délivrance du brevet: **02.06.1999**
(21) Numéro de dépôt: 96118495.9
(22) Date de dépôt: 19.11.1996
(51) Int. Cl.: A63C 17/00, A43B 7/06, A43B 5/16

(54) **Patin à roues**
Rollschuhe
Roller skates

(30) Priorité: 08.12.1995 FR 9515016
(43) Date de publication de la demande: 11.06.1997
(73) Titulaire: SALOMON S.A., 74370 Metz-Tessy (FR)
(72) Inventeur: Bonaventure, Laurent, 74960 Cran-Gevrier (FR); Demarchi, Jean-Louis, 74410 Saint-Jorioz (FR)

(56) Documents cités:
- WO-A-86/03951
- WO-A-95/13716
- DE-U- 9 406 345
- US-A- 2 751 692
- US-A- 5 171 033
- US-A- 5 400 526
- US-A- 5 401 039

## Description

La présente invention concerne un patin du type à roues, et notamment à roues en ligne, comprenant d'une part un châssis dont une partie inférieure longitudinale porte lesdites roues et d'autre part une chaussure formée par une tige surmontant une semelle destinée à être fixée sur une platine supérieure du châssis, le volume de ladite tige et/ou semelle étant en communication avec l'extérieur de façon à obtenir sa ventilation interne par amenée d'air.

Ce type de patin est destiné à l'entraînement des patineurs sur glace hors patinoire, mais également à tous sportifs désireux d'entretenir ou de perfectionner sur un sol dur goudronné, cimenté, etc. les techniques utilisées dans des sports de glisse tels que le ski de piste, le ski de fond, le patin à glace, etc.

C'est ainsi que la pratique de ce sport comprend une phase motrice ou propulsive en faisant diverger le patin vers l'extérieur et en prenant un appui latéral sur les roues ainsi inclinées, à la manière d'une prise de carre, puis une phase de glisse s'effectuant en repositionnant les roues perpendiculairement par rapport au sol.

Une chaussure de ce type est connue par le brevet US N° 5 171 033. Celui-ci décrit une chaussure présentant la particularité d'être réalisée à partir d'une coque rigide comportant une pluralité d'ouvertures, de ventilation débouchant dans le volume interne de la coque. Un chausson est disposé librement dans cette coque afin que les mouvements du pied provoquent une ventilation interne par coopération entre une action de pompage fournie par le mouvement du chausson à l'intérieur de la coque et lesdites ouvertures de la coque.

Si un tel concept est susceptible de favoriser l'aération du pied, en revanche il conserve à la chaussure toute sa rigidité, car la coque, même si elle reçoit un chausson souple, constitue une structure enveloppante ferme du pied.

Par ailleurs, l'efficacité de l'action de pompage exercée par le chausson est assez douteuse du fait que dans une chaussure de ce type on cherche justement à éviter tout mouvement relatif du pied générateur d'inconfort (frottement, ampoule) et de manque de précision.

On recherche également dans un tel produit une structure de chaussure souple et légère assurant une bonne tenue du pied, un confort d'utilisation, et une moindre fatigue.

Le brevet américain n° 5 401 039 enseigne de ventiler le volume interne de la coque en amenant de l'air capté à l'extérieur par des trous ménagés sur le plan inférieur de la semelle et cela par l'intermédiaire d'un conduit à l'extrémité duquel se trouve une bouche d'entrée d'air et à l'intérieur duquel est placé une turbine solidaire d'une des roues du patin afin d'assurer son entraînement en rotation.

Il s'agit là d'une conception compliquée due au fait qu'elle conduit à la mise en oeuvre de pièces en mouvement. De plus, l'air est introduit dans la coque librement ce qui procure une aération diffuse ne tenant pas compte du fait qu'un pied en mouvement comporte des points de sudation bien particulier vers lesquels il faut diriger préférentiellement l'air de ventilation.

Le brevet US 2,751,692 concerne une chaussure dont la semelle comprend un volume d'air déformable sous l'effet de la pression exercée par le pied sur une semelle interne amortie.

Le modèle d'utilité allemand DE-U-94 06 345 concerne un système de semelle déformable de chaussure favorisant la circulation d'air sous le pied.

Le brevet US 5,400,526 se rapporte à une chaussure de sport comprenant une semelle compressible au moyen de vessies en forme de bulbe compressibles afin d'assurer une ventilation pneumatique sous le pied.

La demande de brevet WO 95/13716 se rapporte a une chaussure de sport munie d'un système anti-transpiration qui fonctionne selon le principe d'une semelle creuse déformable activée par une pression du talon.

Le brevet US 4,507,880 concerne une botte munie de moyens de ventilation sous forme d'un disque perforé logé sous la semelle.

Le brevet US 3,624,930 se rapporte à une semelle interne comprenant des canaux de ventilation compressibles.

Le brevet US 4,679,335 concerne une chaussure adaptée à la pratique de la bicyclette qui comprend des canaux de ventilation indépendants formés dans le support plantaire de la chaussure.

La demande de brevet WO 95/29605 se rapporte à un patin en ligne ayant une coque plastique aérée au moyen d'ouvertures ménagées sur le pourtour de la coque et des empiècements de rembourrage localisés aux endroits libres de toute ouverture.

D'autres documents traitent de systèmes de ventilation comme le brevet US 5,390,941 ; US 4,939,851 ; US 3,012,342.

La présente invention a pour objectif de remédier aux inconvénients précités et d'atteindre les résultats souhaités, venant d'être évoqués. Le but de la présente invention est donc de fournir un patin du type à roues en ligne amélioré, et notamment qui permette une bonne ventilation du pied et concilie tenue de pied, confort et légèreté.

A cet effet, elle concerne un patin à roues en ligne comprenant un châssis ayant une partie inférieure longitudinale sur laquelle sont montées des roues et une platine supérieure, une chaussure comprenant une tige surmontée par une semelle laquelle est fixée sur la platine supérieure du châssis, des moyens de canalisation de l'air s'étendant dans la direction longitudinale de la chaussure et comprenant au moins une zone de captage externe et une chambre de ventilation, ladite chambre de ventilation ayant un volume indéformable. Le patin est caractérisé en ce que les moyens de canalisation de l'air sont localisés dans une zone située au dessus de la platine supérieure du châssis et en ce que la chambre de ventilation s'étend sous un appui plantaire de la chaussure et en communication avec le volume interne de la tige.

Avantageusement, ces moyens de canalisation de l'air sont constitués par une chambre de ventilation de volume indéformable ménagée sous un appui plantaire de la chaussure et en communication avec le volume interne de la tige.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence au dessin annexé sur lequel :
- la figure 1 est une vue latérale d'un patin à roues en ligne et d'une chaussure associée, ventilée selon l'invention,
- la figure 2 est une vue en coupe transversale du patin selon la figure 1,
- la figure 3 est une vue de détail interne montrant l'appui plantaire de la semelle,
- la figure 4 est une vue en perspective d'un patin selon la figure 1 dont la chaussure est détachée du châssis pour montrer les moyens de ventilation de la chaussure,
- la figure 5 est une vue en perspective d'un patin selon une variante de réalisation des moyens de ventilation,
- la figure 6 est une vue en coupe longitudinale d'un patin selon la figure 5,
- la figure 6bis est une vue en coupe transversale du patin selon la figure 6,
- la figure 7 est une vue en coupe longitudinale d'un patin selon une variante de réalisation des moyens de ventilation,
- la figure 8 est une vue en coupe longitudinale d'un patin selon une variante de réalisation des moyens de ventilation,
- la figure 8bis est une vue en coupe transversale d'un patin selon la figure 8,
- la figure 9 est une vue en coupe longitudinale d'un patin selon une variante de réalisation des moyens de ventilation,
- la figure 9bis est une vue en coupe transversale d'un patin selon la figure 9.

Le patin à roues en ligne 1 désigné dans son ensemble et représenté sur la figure 1 comprend d'une part un châssis 2 dont une partie inférieure longitudinale porte les roues 3 et d'autre part une chaussure 4 formée par une tige en forme de coque 5 rigide surmontant une semelle 6 destinée à être fixée sur une platine supérieure 7 du châssis 2, le volume intérieur de ladite coque 5 étant en communication avec l'extérieur de façon à obtenir la ventilation interne dudit volume par amenée d'air A, via des moyens de canalisation 8.

D'une manière générale, les moyens de canalisation de l'air A, interposés entre une zone de captage externe et le volume interne de la coque 5, sont constitués par une chambre de ventilation 8 ménagée sous la semelle externe 6 définissant un appui plantaire 9 de la chaussure 4, et en communication avec le volume interne de la coque 5.

Selon l'exemple représenté sur les figures 1 à 4, la chambre de ventilation 8 est délimitée par le plan externe inférieur 6a de la semelle 6 de la chaussure 4 et par le plan supérieur 7a de la platine 7 du châssis 2, qui coopère en fermeture avec ledit plan 6a par l'intermédiaire d'un rebord périphérique de liaison 10 dans lequel est ménagée au moins une zone de captage 11 de l'air A. Cette chambre de ventilation 8, ménagée entre deux parties 6, 7, rigides, présente donc un volume indéformable.

La zone de captage 11 est ici une bouche frontale formée par une interruption du rebord périphérique 10 entre l'avant de la platine 7 du châssis 2 et la semelle 6 du bout de la chaussure 4. Bien entendu, cette bouche d'entrée d'air pourrait être latérale voire même être combinée à plusieurs bouches frontales et/ou latérales. L'intérêt est que cette bouche d'entrée d'air soit positionnée sur une face du patin disposée perpendiculairement a la direction de déplacement, de façon que le courant d'air généré par le déplacement du patin s'engouffre directement à l'intérieur de la chambre de ventilation.

La mise en communication de la chambre 8 de ventilation avec le volume interne de la coque 5 s'effectue par des trous 12 réalisés selon une disposition choisie sur l'appui plantaire 9, et en l'occurrence la semelle externe 6. Comme le montrent également les figures 2 et 3, la chambre de ventilation 8 peut être divisée par au moins une nervure longitudinale 13, de manière à constituer deux tuyères de canalisation 14, 15, de l'air capté A, et en regard desquelles sont ménagés une pluralité de trous d'aération 12.

Bien entendu, on peut très bien imaginer que soit réalisé un nombre de tuyères plus important. On peut également imaginer une seule tuyère.

Selon une autre caractéristique de l'invention, représentée sur la figure 1, le fond 7a de chacune des tuyères 14, 15, de canalisation de l'air A comporte au droit de chacun des trous d'aération 12 des déflecteurs 16 destinés à créer des ressauts et tourbillons de l'air A afin d'augmenter sa vitesse d'écoulement et de favoriser son introduction forcée dans lesdits trous 12.

Par ailleurs, le plan interne supérieur 6b de la semelle formant l'appui plantaire 9 comporte une pluralité de nervures longitudinales 17 interrompues par des passages 18 de liaison entre elles de manière à constituer des couloirs en chicanes, favorisant la circulation et la répartition de l'air A sous le pied de l'utilisateur.

Ce premier exemple de réalisation de l'invention, avec collecte de l'air à l'avant, présente l'avantage de fournir une étanchéité bien meilleure par rapport à une construction avec des trous pratiqués directement sous la semelle ou directement sur la coque. Par ailleurs, l'introduction d'air est bien meilleure puisque la bouche d'entrée d'air se trouve directement perpendiculairement au flux de déplacement du courant d'air.

Il est à préciser que l'extrémité arrière de la chambre de ventilation 8 peut comporter un bouchon 19 ou un clapet de fermeture à débit réglable afin de régler le débit d'air. Un tel clapet peut également être prévu à l'avant au niveau de la bouche d'entrée d'air.

Des variantes de réalisation basées sur le principe qui vient d'être décrit seront présentées sur les figures 5 à 9.

C'est ainsi que selon les figures 5, 6 et 6a, la chambre de ventilation 8A est ménagée à l'intérieur de la semelle interne de la chaussure définissant un appui plantaire 9A à double paroi 9Aa et 9Ab formant un volume creux, d'épaisseur prédéterminée, rapporté à l'intérieur de la coque 5A sur le plan interne supérieur 6Aa de la semelle externe 6A.

Une telle conception permet non seulement de rendre amovible l'appui plantaire, pour le laver par exemple, mais peut constituer, en fonction du choix du matériau le constituant, un organe d'amortissement du poids du patineur.

Un tel appui plantaire 9A peut être obtenu par une opération d'extrusion soufflage d'une matière plastique, de façon indépendante du reste de la chaussure et donc amovible comme déjà cité.

Dans ce cas, la bouche 11A d'entrée d'air A est obtenue au cours de l'opération d'extrusion sur l'appui plantaire proprement dit, et communique avec l'extérieur par une ouverture associée de la tige.

L'exemple de réalisation de la figure 7 diffère essentiellement des précédents en ce que la chambre de ventilation 8B se délimite entre un appui plantaire 9B rapporté à l'intérieur de la coque 5B et le plan interne supérieur 6Ba de la semelle 6B avec lequel il coopère en réalisant un écartement prédéterminé "e" par l'intermédiaire de nervures verticales longitudinales 20 issues de l'appui plantaire 9B. L'écartement "e" pourrait également être obtenu par l'intermédiaire d'une zone périphérique adjacente de l'appui plantaire 9B (non représentée sur le dessin).

Dans ce cas, l'écartement "e" entre l'appui plantaire 9B et le plan interne 6Ba de la semelle 6B formant la chambre de ventilation 8B est donné par le rebord périphérique interne 20 dudit appui plantaire.

Dans l'exemple des figures 8 et 8bis, la différence réside dans le fait que l'écartement "e" entre l'appui plantaire 9c et le plan interne 6Ca de la semelle 6C de la chaussure formant la chambre de ventilation 8C est donné par des nervures longitudinales verticales 21 issues dudit plan interne 6Ca de la semelle 6C, sur le sommet desquelles repose l'appui plantaire 9C et dont les parois latérales forment des tuyères de canalisation 22, 23, 24, 25,..., de l'air A, en regard desquelles sont ménagés une pluralité de trous d'aération 12.

Une bouche 11C d'entrée d'air A est ménagée également à l'extrémité avant de la coque au-dessus de la semelle 6C.

Enfin, selon le mode de réalisation des figures 9 et 9bis, la chambre de ventilation 8D est constituée par une semelle creuse 6D définissant un double fond obtenu au cours d'une opération de moulage de ladite semelle et dont le plan supérieur constitue l'appui plantaire 9D.

De même, une bouche 11D d'entrée d'air A est prévue frontalement sur ladite semelle 6D.

Un tel mode de réalisation est particulièrement adapté à une construction de tige 5D souple assemblée par collage, de façon connue en soi, à la semelle 6D obtenue de façon indépendante par moulage.

Bien entendu, l'appui plantaire délimitant le plan supérieur des chambres de ventilation pourra être conçu de toutes autres façons comme par exemple par assemblage de plusieurs éléments.

## Revendications

1. Patin à roues en ligne comprenant :
un châssis (2) ayant une partie inférieure longitudinale sur laquelle sont montées des roues (3) et une platine supérieure (7) ;
une chaussure (4a, 4b) comprenant une tige (5-5D) surmontée par une semelle (6-6D) laquelle est fixée sur la platine supérieure (7) du châssis (2) ;
des moyens de canalisation de l'air (A) s'étendant dans la direction longitudinale de la chaussure et comprenant au moins une zone de captage externe (11-11D) et une chambre de ventilation (8-8D) ; ladite chambre de ventilation ayant un volume indéformable ;
caractérisé en ce que les moyens de canalisation de l'air sont localisés dans une zone située au dessus de la platine supérieure (7) du châssis et en ce que la chambre de ventilation (8-8D) s'étend sous un appui plantaire (9-9D) de la chaussure et en communication avec le volume interne de la tige (5-5D).

2. Patin à roues en ligne selon la revendication 1, caractérisé en ce que l'appui plantaire (9-9D) comprend des trous d'aération (12) sélectivement disposés de façon à assurer la mise en communication de la chambre (8-8D) avec le volume interne de la tige (5-5D).

3. Patin à roues en ligne selon la revendication 1 ou 2, caractérisé en ce que la chambre de ventilation (8) est délimitée ;
d'une part, verticalement par la semelle (6) de la chaussure (4) et la platine (7) du châssis (2) ;
d'autre part, horizontalement par un rebord de liaison périphérique (10).

4. Patin à roues en ligne selon la revendication 3, caractérisé en ce que la chambre de ventilation (8) est divisée par au moins une nervure longitudinale (13) de manière à constituer deux tuyères de canalisation (14, 15) de l'air capté.

5. Patin à roues en ligne selon la revendication 3 ou 4, caractérisé en ce que des trous d'aération (12) sont ménagés au travers de la semelle (6) de la chaussure.

6. Patin à roues en ligne selon la revendication 5, caractérisé en ce que la chambre de ventilation (8) comprend un fond (7a) qui comporte au droit de chacun des trous d' aération (12) des déflecteurs (16) destinés à créer des ressauts d'air afin de favoriser l'introduction forcée de l'air au travers desdits trous d'aération.

7. Patin à roues en ligne selon l'une quelconque des revendications précédentes, caractérisé en ce que l'appui plantaire (6) comprend un plan interne (6b) qui comporte une pluralité de nervures longitudinale (17) interrompues par des passages de liaison (18) de façon à former des couloirs en chicanes favorisant la circulation et la répartition d'air sous le pied.

8. Patin à roues en ligne selon la revendication 1 ou 2, caractérisé en ce que la chambre de ventilation est ménagée à l'intérieur de la chaussure entre la semelle (6B) et l'appui plantaire (9B) formant un écartement prédéterminé (e).

9. Patin à roues en ligne selon la revendication 8, caractérisé en ce que l'appui plantaire est un élément rapporté amovible à l'intérieur de la chaussure.

10. Patin à roues en ligne selon la revendication 9, caractérisé en ce que l'écartement (e) de la chambre de ventilation est donné par un rebord périphérique interne et/ou des nervures (20) de l'appui plantaire.

11. Patin à roues en ligne selon la revendication 8 ou 9, caractérisé en ce que l'écartement (e) de la chambre de ventilation (8C) est donné par des nervures verticales (21) issues de l'appui plantaire (9C) sur le sommet desquelles repose l'appui plantaire (9C) ; les nervures verticales délimitant des tuyères (22, 23, 24, 25,...) de canalisation de l'air disposées en regard des trous d'aération (12).

12. Patin à roues en ligne selon la revendication 1 ou 2, caractérisé en ce que la chambre de ventilation est constituée d'un appui plantaire (9A) à double paroi (9Aa, 9Ab) formant un volume creux, d'épaisseur prédéterminée, rapporté à l'intérieur de la tige (5A) sur le plan interne supérieur (6Aa) de la semelle.

13. Patin à roues en ligne selon la revendication 12, caractérisé en ce que l'appui plantaire (9A) est obtenu par une opération d'extrusion soufflage d'une matière plastique.

14. Patin à roues en ligne selon la revendication 1 ou 2, caractérisé en ce que la chambre de ventilation (8D) est constituée d'une semelle creuse (6D) définissant un double fond et dont le plan supérieur constitue l'appui plantaire (9D).

15. Patin à roues en ligne selon l'une des revendication précédentes, caractérisé en ce que la zone de captage de l'air (A) est une bouche d'entrée (11, 11A, 11B, 11C, 11D) ménagée frontalement et/ou latéralement sur la chambre de ventilation et orientée perpendiculairement à la direction longitudinale de déplacement du patin.

## Claims

1. In-line roller skate comprising:
a frame (2) having a longitudinal lower part on which wheels (3) and an upper plate (7) are mounted;
a boot (4a, 4b) comprising an upper (5-5D) overlaid by a sole (6-6D) which is fixed to the upper plate (7) of the frame (2);
passage means for the air (A) extending in the longitudinal direction of the boot and comprising at least one external collection zone (11-11D) and one ventilation chamber (8-8D); said ventilation chamber having an indeformable volume;
characterized in that the passage means for the air are in a zone located above the upper plate (7) of the frame and in that the ventilation chamber (8-8D) extends under a plantar support (9-9D) of the boot and in communication with the internal volume of the upper (5-5D).

2. In-line roller skate according to claim 1, characterized in that the plantar support (9-9D) comprises aeration holes (12) selectively arranged so as to ensure the communication between the chamber (8-8D) and the internal volume of the upper (5-5D).

3. In-line roller skate according to claim 1 or 2, characterized in that the ventilation chamber (8) is demarcated:
vertically by the sole (6) of the boot (4) and the plate (7) of the frame (2), on the one hand;
horizontally by a peripheral connecting edge (10), on the other hand.

4. In-line roller skate according to claim 3, characterized in that the ventilation chamber (8) is divided by at least a longitudinal rib (13) so as to constitute two passage nozzles (14, 15) for the collected air.

5. In-line roller skate according to claim 3 or 4, characterized in that the aeration holes (12) are provided through the sole (6) of the boot.

6. In-line roller skate according to claim 5, characterized in that the ventilation chamber (8) comprises a bottom (7a) which comprises, opposite each of the aeration holes (12), deflectors (16) adapted to create jumps of air so as to promote the forced introduction of the air through said aeration holes.

7. In-line roller skate according to any of the preceding claims, characterized in that the plantar support (6) comprises an internal plane (6b) which comprises a plurality of longitudinal ribs (17) interrupted by connecting passages (18) so as to form baffle passages promoting the circulation and distribution of air under the foot.

8. In-line roller skate according to claim 1 or 2, characterized in that the ventilation chamber is provided inside the boot between the sole (6B) and the plantar support (9B), forming a predetermined spacing (e).

9. In-line roller skate according to claim 8, characterized in the plantar support is a removably attached element within the boot.

10. In-line roller skate according to claim 9, characterized in that the spacing (e) of the ventilation chamber is provided by an internal peripheral edge and/or ribs (20) of the plantar support.

11. In-line roller skate according to claim 8 or 9, characterized in that the spacing (e) of the ventilation chamber (8C) is provided by vertical ribs (21) coming from the plantar support (9C), on top of which the plantar support (9C) rests; the vertical ribs demarcate passage nozzles (22, 23, 24, 25, ...) for the air arranged facing the aeration holes (12).

12. In-line roller skate according to claim 1 or 2, characterized in that the ventilation chamber is constituted of a plantar support (9A) with a double wall (9Aa, 9Ab) forming a recessed volume having a predetermined thickness, attached to the inside of the upper (5A) on the upper internal plane (6Aa) of the sole.

13. In-line roller skate according to claim 12, characterized in that the plantar support (9A) is obtained through a plastic material blow molding operation.

14. In-line roller skate according to claim 1 or 2, characterized in that the ventilation chamber (8D) is constituted of a recessed sole (6D) defining a double bottom and whose upper plane constitutes the plantar support (9D).

15. In-line roller skate according to one of the preceding claims, characterized in that the zone for collecting the air (A) is an inlet (11, 11A, 11B, 11C, 11D) provided forwardly and/or laterally on the ventilation chamber, and oriented perpendicularly to the longitudinal direction of the displacement of the skate.

## Patentansprüche

1. Rollschuh mit in Reihe angeordneten Rollen, der aufweist:
ein Chassis (2) mit einem unteren longitudinalen Teil, auf dem die Rollen (3) montiert sind, und einer oberen Platte (7),
einen Schuh (4a, 4b), der einen Schaft (5-5D) aufweist, der auf der Sohle (6-6D) montiert ist, die auf der oberen Platte (7) des Chassis (2) befestigt ist,
Kanalisationseinrichtungen für die Luft (A), die sich in der Längsrichtung des Schuhes erstrecken und zumindest einen äußeren Aufnahmebereich (11-11D) und eine Ventilationskammer (8-8D) aufweisen, wobei die Ventilationskammer ein nicht deformierbares Volumen hat,
dadurch gekennzeichnet, daß
die Kanalisationseinrichtungen für die Luft in einem Bereich lokalisiert sind, der sich über der oberen Platte (7) des Chassis befindet, und daß sich die Ventilationskammer (8-8D) unter einer Fußsohlenabstützung (9-9D) des Schuhes erstreckt und in Kommunikation mit dem internen Volumen des Schaftes (5-5D) ist.

2. Rollschuh mit in Reihe ausgerichteten Rollen gemäß Anspruch 1, dadurch gekennzeichnet, daß die Fußsohlenabstützung (9-9D) Belüftungslöcher (12) aufweist, die selektiv derart angeordnet sind, um die Verbindung der Kammer (8-8D) mit dem internen Volumen des Schaftes (5-5D) zu gewährleisten.

3. Rollschuh mit in Reihe ausgerichteten Rollen gemäß Anspruch 1 oder 2, dadurch gekennzeichnet, daß die Ventilationskammer (8)
zum einen vertikal durch die Sohle (6) des Schuhes (4) und die Platte (7) des Chassis (2) und
zum anderen horizontal durch einen peripheren Verbindungsrand (10) begrenzt ist.

4. Rollschuh mit in Reihe ausgerichteten Rollen gemäß Anspruch 3, dadurch gekennzeichnet, daß die Ventilationskammer (8) durch zumindest eine longitudinale Rippe (13) so aufgeteilt ist, daß sie zwei Kanalisationsdüsen (14, 15) für die aufgenommene Luft bildet.

5. Rollschuh mit in Reihe ausgerichteten Rollen gemäß Anspruch 3 oder 4, dadurch gekennzeichnet, daß die Belüftungslöcher (12) durch die Sohle (6) des Schuhes hindurch ausgenommen sind.

6. Rollschuh mit in Reihe ausgerichteten Rollen gemäß Anspruch 5, dadurch gekennzeichne, daß die Ventilationskammer (8) einen Boden (7a) aufweist, der am Ort jedes der Belüftungslöcher (12) Ablenkeinrichtungen (16) aufweist, die dazu bestimmt sind, Vorsprünge für die Luft zu bilden, um die gezwungene Einführung der Luft durch die Belüftungslöcher zu begünstigen.

7. Rollschuh mit in Reihe ausgerichteten Rollen gemäß einem der vorangehenden Ansprüche, dadurch gekennzeichnet, daß die Fußsohlenabstützung (6) eine interne Ebene (6b) aufweist, die eine Vielzahl von longitudinalen Rippen (17) aufweist, die durch Verbindungspassagen (18) unterbrochen sind, um Gänge mit Hindernissen zu bilden, die die Zirkulation und die Verteilung der Luft unter dem Fuß begünstigen.

8. Rollschuh mit in Reihe ausgerichteten Rollen gemäß Anspruch 1 oder 2, dadurch gekennzeichnet, daß die Ventilationskammer im Inneren des Schuhes zwischen der Sohle (6B) und der Fußsohlenabstützung (9B), die einen vorbestimmten Abstand (e) bildet, ausgenommen ist.

9. Rollschuh mit in Reihe ausgerichteten Rollen gemäß Anspruch 8, dadurch gekennzeichnet, daß die Fußsohlenabstützung ein angesetztes entfernbares Element im Inneren des Schuhes ist.

10. Rollschuh mit in Reihe ausgerichteten Rollen gemäß Anspruch 9, dadurch gekennzeichnet, daß der Abstand (e) der Ventilationskammer durch einen peripheren internen Rand und/oder Rippen (20) der Fußsohlenabstützung gegeben ist.

11. Rollschuh mit in Reihe ausgerichteten Rollen gemäß Anspruch 8 oder 9, dadurch gekennzeichnet, daß der Abstand (e) der Ventilationskammer (8C) durch vertikale Rippen (21) gegeben ist, die von der Fußsohlenabstützung (9C) ausgehen, auf deren Spitzen die Fußsohlenabstützung (9C) ruht, wobei die vertikalen Rippen Düsen (22, 23, 24, 25, ...) für die Kanalisation der Luft begrenzen, die gegenüber den Belüftungslöchern (12) angeordnet sind.

12. Rollschuh mit in Reihe ausgerichteten Rollen gemäß Anspruch 1 oder 2, dadurch gekennzeichnet, daß die Ventilationskammer durch eine Fußsohlenabstützung (9A) mit doppelter Wand (9Aa, 9Ab) gebildet ist, die ein hohles Volumen mit einer vorbestimmten Dicke bildet, das im Inneren des Schaftes (5A) auf der internen oberen Ebene (6Aa) der Sohle angesetzt ist.

13. Rollschuh mit in Reihe ausgerichteten Rollen gemäß Anspruch 12, dadurch gekennzeichnet, daß die Fußsohlenabstützung (9A) durch Extrusionsblasen aus einem Kunststoffmaterial erhalten ist.

14. Rollschuh mit in Reihe ausgerichteten Rollen gemäß Anspruch 1 oder 2, dadurch gekennzeichnet, daß die Ventilationskammer (8D) durch eine hohle Sohle (6D) gebildet ist, die einen doppelten Boden definiert und deren obere Ebene die Fußsohlenabstützung (9D) bildet.

15. Rollschuh mit in Reihe ausgerichteten Rollen gemäß einem der vorangehenden Ansprüche, dadurch gekennzeichnet, daß der Aufnahmebereich der Luft (A) eine Eingangsöffnung (11, 11A, 11B, 11C, 11D) ist, die frontal und/oder seitlich an der Ventilationskammer ausgenommen ist und senkrecht zu der longitudinalen Richtung der Fortbewegung des Rollschuhes ausgerichtet ist.
